# FASCICULE DE BREVET EUROPEEN

(11) **EP 0 228 925 B1**
(45) Date de publication et mention de la délivrance du brevet: **15.01.1992**
(21) Numéro de dépôt: 86402491.4
(22) Date de dépôt: 07.11.1986
(51) Int. Cl.: F41G 7/22

(54) **Système pour le guidage automatique d'un missile et missile pourvu d'un tel système**
Automatisches Flugkörperlenksystem und Flugkörper mit einem solchen System
Automatic missile guidance system and missile provided with such a system

(30) Priorité: 18.11.1985 FR 8517009
(43) Date de publication de la demande: 15.07.1987
(73) Titulaire: AEROSPATIALE Société Nationale Industrielle, 75781 Paris Cédex 16 (FR)
(72) Inventeur: Leveque, Michel, F-92190 Meudon (FR); Guivarch, Jean-Paul, F-92220 Bagneux (FR); Appriou, Alain, Saclay F-91400 Orsay (FR); Le Chevalier, François, F-92340 Bourg-la-Reine (FR); Barthelemy, Régis, F-91940 Les Ulis (FR)
(74) Mandataire: Bonnetat, Christian

(56) Documents cités:
- DE-A- 2 949 453
- DE-B- 2 943 312
- US-A- 3 779 492
- US-A- 3 974 328
- 1980 INTERNATIONAL SYMPOSIUM DIGEST - ANTENNAS AND PROPAGATION, Québec, 1980, vol. II, pages 533-535, IEEE, New York, US; J.P. TOOMEY et al.: "Decision theoretic target classification"

## Description

La présente invention concerne un système pour le guidage automatique d'un missile, du type autodirecteur électromagnétique actif. Quoique non exclusivement, elle est particulièrement appropriée aux missiles air-mer ou mer-mer.

On connaît déjà des autodirecteurs électromagnétiques actifs permettant le guidage automatique d'un missile en direction d'une cible, notamment marine. Ces autodirecteurs connus utilisent deux voies de mesure exploitant des signaux issus d'une antenne à balayage mécanique, afin de délivrer au missile un signal d'écartométrie lui permettant d'asservir sa trajectoire en direction d'une cible détectée. Cette phase de poursuite automatique de la cible est en général précédée d'une phase de recherche permettant à l'autodirecteur de détecter le ou les échos présents dans son domaine de recherche et éventuellement d'effectuer un choix rapide de ces échos, en fonction de critères simples, tels que par exemple l'amplitude ou la largeur de ceux-ci. Pendant cette phase de recherche, aucun ordre de guidage n'est envoyé au missile, de sorte que cette phase doit être courte (en général, inférieure à 1 seconde), ce qui ne permet donc pas une analyse parallèle et permanente de tous les échos présents dans le domaine de recherche et donc une classification fine de ces échos et des cibles potentielles.

Par exemple, par le document DE-B-2 943 312, on connaît un système de guidage d'un missile pourvu de commandes de direction et destiné à atteindre une cible choisie parmi plusieurs cibles se trouvant dans une région géographique où elles peuvent se déplacer, ce système comportant :
- des moyens d'observation pour explorer un domaine d'action dont les limites latérales sont déterminées par les possibilités d'exploration desdits moyens d'observation et par les possibilités de manoeuvres dudit missile et dont la limite en profondeur est au plus égale à la portée maximale desdits moyens d'observation, lesdits moyens d'observation explorant successivement et en permanence la totalité d'une pluralité de zones élémentaires subdivisant fictivement la partie de ladite région géographique recouverte à chaque instant par ledit domaine d'action ;
- des moyens de calcul pour le traitement des informations délivrées par lesdits moyens d'observation et pour la détermination des positions des cibles se trouvant à chaque instant dans ledit domaine d'action ;
- des moyens de mémoire dans lesquels sont préenregistrées des images électroniques représentatives des cibles potentielles classées par ordre de priorité décroissante, lesdits moyens de calcul effectuant en continu la classification des cibles se trouvant dans ladite région géographique en comparant les informations électroniques de celles-ci fournies par lesdits moyens d'observation avec lesdites informations préenregistrées dans lesdits moyens de mémoire et lesdits moyens de calcul agissant finalement sur lesdites commandes de direction du missile pour guider ledit missile vers la cible de plus grande priorité déterminée par ladite classification.

Ce système connu est destiné à un missile à vol direct en direction d'une cible.

Ainsi, le guidage des missiles par les autodirecteurs électromagnétiques actifs connus se fait par asservissement du missile sur une cible donnée. Une fois que ledit missile est asservi sur ladite cible, il ne peut plus être dirigé vers une autre cible sans qu'apparaisse le risque de manquer, d'une part, la cible vers laquelle était dirigé en premier lieu le missile puisqu'il en est volontairement détourné pour être dirigé au dernier moment sur une autre et, d'autre part, la dernière cible indiquée, car celle-ci aura été désignée trop tardivement par l'autodirecteur.

La présente invention a pour objet de perfectionner les autodirecteurs actifs afin de leur permettre d'analyser finement un champ de cibles, comportant éventuellement des leurres et des brouilleurs, et de choisir la cible la plus prioritaire.

A cette fin, selon l'invention, le système pour le guidage d'un missile du type rappelé ci-dessus est caractérisé en ce que lesdits moyens d'observation sont du type à antenne à balayage électronique et en ce que lesdits moyens de calcul sont agencés pour agir sur les commandes de direction dudit missile pour faire glisser ledit domaine d'action par rapport à ladite région géographique afin de retarder la sortie, hors du domaine d'observation, desdites cibles atteignant les limites latérales de celui-ci et ainsi de pouvoir bénéficier du temps suffisant pour effectuer un choix définitif entre lesdites cibles.

Ainsi, grâce à la cadence élevée du balayage d'une antenne électronique et au retard apporté à la sortie des cibles hors du domaine d'observation, le système conforme à la présente invention permet de bénéficier d'un temps optimal (malgré la vitesse souvent élevée du missile) pour procéder à la détection et à la classification fine des cibles par comparaison avec les images électroniques enregistrées et de diriger le missile vers la cible la plus prioritaire.

On remarquera que le document DE-A-2 949 453 concerne un procédé d'amélioration de la précision du guidage de missiles, mettant en oeuvre une antenne à balayage électronique et l'exploitation d'images électroniques préenregistrées de cibles potentielles. Ce document concerne également le guidage direct de missile.

De préférence, afin d'alléger au maximum le travail de calcul, préalablement à la détermination des trajectoires suivies par les cibles, lesdits moyens de calcul sont agencés pour effectuer une préclassification des cibles par ordre d'importance. Cette préclassification peut par exemple être réalisée au moyen de l'amplitude des échos renvoyés par lesdites cibles et elle permet de ne déterminer les positions que des cibles les plus importantes.

Afin de n'établir qu'une seule liaison hyperfréquence entre ladite antenne et le reste du système de guidage, il est avantageux que ce dernier comporte un émetteur hyperfréquence commandé par lesdits moyens de calcul et alimentant ladite antenne par l'intermédiaire d'un circulateur, qui, par ailleurs, adresse auxdits moyens de calcul les signaux reçus desdites cibles par ladite antenne. Il est également avantageux que l'exploration de ladite antenne soit commandée par lesdits moyens de calcul.

L'antenne à balayage électronique peut être du type décrit dans les brevets FR-A-2 400 781, FR-A-2 494 870 et EP-A-0 039 702. Elle peut être :
- soit du type monoplan,
- soit du type monoplan, mais comportant en plus un dispositif mécanique de découplage de la position de l'antenne en site des mouvements du missile,
- soit du type à deux plans permettant de découpler électroniquement le faisceau des mouvements du missile en site.

La commande de l'exploration de ladite antenne est de préférence du type pseudo-aléatoire, ce qui permet de s'affranchir de certains brouilleurs.

Pour chaque position d'antenne, le système selon l'invention émet un signal hyperfréquence (une impulsion étroite par exemple) et ensuite il numérise l'amplitude du signal de retour après détection, et éventuellement intégration. A ce niveau, il est avantageux de faire précéder l'étage numérisateur d'un amplificateur logarithmique, afin de réduire le nombre de bits nécessaires, compte tenu de la dynamique souhaitée.

Le système procède donc en permanence à la confection de cartes radar, en quantifiant l'amplitude du signal reçu de chaque zone élémentaire.

Un traitement numérique, tel que celui décrit dans les brevets FR-A-2 402 971 et FR-A-2 494 870, permet alors, balayage après balayage, d'établir des pistes caractérisées par leur énergie et correspondant à une évolution maximale possible des cibles d'un balayage à l'autre.

En parallèle, le signal reçu autour des pistes ainsi créées est exploité plus finement : on calcule les fonctions d'autocorrélation des réponses en amplitude obtenues dans des zones élémentaires successives et comparées suivant des lois mathématiques, à des fonctions caractéristiques obtenues par apprentissage, notamment à partir, soit de cibles réelles, soit de mesures faites sur maquettes et extrapolées, ou bien encore par des méthodes reposant sur une modélisation mathématique des cibles.

A cet effet, par exemple, avec un radar présentant des caractéristiques (fréquence, résolution, distance etc...) identiques ou aussi proches que possible de celles desdits moyens d'observation du missile, on enregistre des réponses impulsionnelles de cibles réelles, éventuellement suivant différentes présentations (en attitude) et on fait subir ultérieurement auxdites réponses impulsionnelles des traitements d'autocorrélation comparables à ceux qui seront effectués par l'autodirecteur. Les résultats de ce traitement constituent les images électroniques préenregistrées.

Pour obtenir ces images, on peut également reconstituer lesdites cibles sous forme de maquettes à échelle réduite et on effectue des mesures du type mentionné ci-dessus en chambre anéchoïde à fréquence transposée (dans le rapport de réduction des maquettes).

Une classification des cibles et des leurres, suivant leur probabilité d'être la cible désignée, est ainsi effectuée.

Le type de balayage continu réalisé par l'invention, associé au guidage multicible, présente de nombreux avantages par rapport aux autodirecteurs connus à ce jour, à savoir :
- la sensibilité de détection des échos est meilleure, car l'antenne revient en permanence dans toutes les directions du domaine de recherche, permettant ainsi une intégration plus longue des signaux. Ceci est particulièrement avantageux dans le cas de cibles marines, car le spectre de fluctuation de ces dernières s'étend à des valeurs très basses (quelques dixièmes de Hertz) ;
- l'analyse et la classification parallèle et continue de tous les échos du domaine permet de n'en négliger aucun à priori, tout en disposant de temps d'analyse importants (ce qui est utile compte tenu du spectre de fluctuation évoqué ci-dessus). Ceci est particulièrement avantageux dans le cas de tirs à grande distance, pour lesquels les erreurs sur la désignation d'objectif d'une part, et les imprécisions du vol inertiel d'autre part, font que la cible désignée peut être située de façon aléatoire dans tout le domaine du recherche affiché ;
- face aux brouilleurs et à leur système d'écoute associé, le fait que l'éclairage de la cible soit intermittent, peut retarder et même empêcher la réponse d'un brouilleur.

Par ailleurs, le fait de disposer à tout instant d'un maximum d'informations analysées et mémorisées pour tout le domaine de recherche favorisent la localisation de la cible choisie en sortie de sphère de brouillage. Ceci est particulièrement avantageux dans le cas où un brouilleur se déclenche après la mise en émission de l'autodirecteur.

De plus, la présente invention apporte des simplifications au niveau de la réalisation de l'autodirectuer, à savoir :
- une seule voie de réception,
- suppression des détecteurs de position et des systèmes mécaniques de découplage de l'antenne,
- suppression des joints tournants hyperfréquence.

De préférence, au moins en ce qui concerne les cibles potentielles les plus prioritaires, les images électroniques préenregistrées correspondent à plusieurs attitudes différentes desdites cibles par rapport au missile. Ainsi, le système de guidage selon l'invention, non seulement identifie les cibles, mais connaît leur position angulaire relative par rapport au missile. Il peut donc, au lieu de guider le missile vers le point le plus brillant de la cible prioritaire, conduire ledit missile vers un point d'impact plus vulnérable de celle-ci. Ce point d'impact favorable peut être choisi par un programme de décision interne du système de guidage selon l'invention ou par affichage avant le tir dudit missile.

Par exemple, ce point d'impact est déterminé comme étant le barycentre d'une pluralité de points brillants (pas forcément les plus brillants) de ladite cible, les coefficients affectés à chacun de ceux-ci étant prédéterminés en fonction de ladite attitude.

Les figures du dessin annexé feront bien comprendre comment l'invention peut être réalisée.

La figure 1 est une vue en plan schématique illustrant le fonctionnement du système de guidage conforme à la présente invention.

La figure 2 donne le schéma synoptique du système de guidage conforme à la présente invention.

La figure 3 donne le schéma synoptique du calculateur pour le système de guidage conforme à la présente invention.

La figure 4 illustre l'exploration du domaine d'action du missile par l'antenne à balayage électronique.

Sur la figure 1, on a représenté de façon très schématique un missile 1 destiné à atteindre une cible tᵢ (avec i = 1,2,3,....,n) choisie parmi plusieurs cibles t₁, t₂, t₃, t₄, t₅,... se trouvant dans une zone géographique Z, dans laquelle elles peuvent éventuellement se déplacer.

Le missile 1 est pourvu d'un système de guidage 2 et de commandes de direction 3, par exemple des ailerons aérodynamiques, susceptibles d'être contrôlées par ledit système de guidage 2 pour agir sur la direction d'avance F dudit missile.

Comme on le verra par la suite, le système de guidage 2 comporte des moyens d'observation, constitués par une antenne 4 à balayage électronique, et des moyens de calcul 5, destinés au traitement des informations délivrées par l'antenne 4 et au contrôle des commandes de direction 3.

L'antenne 4 explore une portion d'espace limitée, latéralement, par deux lignes divergentes L1 et L2 correspondant à l'amplitude d'exploration (balayage) A de ladite antenne. Puisque, de plus, lesdits moyens d'observation du missile 1 ont une portée maximale dépendant de leurs cractéristiques propres, il en résulte que le domaine d'action D dudit missile à un instant donné est au maximum un secteur délimité par les lignes L1 et L2 et par la portion de cercle P centré sur la position instantanée du missile et dont le rayon correspond à ladite portée maximale. Cependant, du fait de ses limites de manoeuvrabilité, le missile 1 ne peut immédiatement atteindre les portions des lignes L1 et L2 qui lui sont proches, de sorte que ledit domaine d'action D est de plus amputé, juste devant ledit missile, d'une zone d qui est déli- mitée par les lignes L1 et L2 et par des courbes l1 et l2 et à l'intérieure de laquelle il n'est pas possible de conduire le missile.

Ainsi, à un instant donné du vol du missile 1, le domaine d'action D de celui-ci est constitué de la portion de secteur délimitée par les lignes L1,L2,l1,l2 et P.

Bien entendu, au fur et à mesure que le missile 1 avance, les lignes L1,L2,l1 et l2 se déplacent avec le missile, de sorte que la zone géographique à laquelle est superposé le domaine d'action se modifie sans cesse. Sur la figure 1, on a montré que dans la position (I) le domaine d'action D du missile 1 est suffisamment vaste pour englober les cibles t1,t2,t3 et t4 (la cible t5 étant déjà sortie du domaine D), alors que pour la position II dudit missile, le domaine D s'est restreint au point que seule la cible t3 reste à l'intérieur de celui-ci, les cibles t1 et t4 étant sorties latéralement à travers les lignes L1 et L2 et la cible t2 se trouvant alors dans le domaine d.

On remarquera que la sortie desdites cibles intervient systématiquement au cours de l'avance du missile 1, même dans le cas où lesdites cibles sont fixes. Lorsque les cibles sont mobiles et se déplacent dans la zone Z, il va de soi que leur sortie du domaine D peut être avancée ou retardée suivant les trajectoires qu'elles suivent.

L'objet principal de la présente invention est de guider le missile 1 de façon que les cibles ti restent le plus longtemps possible à l'intérieur du domaine d'action D, de façon que le système de guidage 2 puisse bénéficier du temps optimal pour effectuer les opérations lui permettant de classer lesdites cibles par ordre d'importance, pour à chaque instant, ne laisser sortir du domaine d'action D que la ou les cibles qui ne sont pas les plus importantes (ou prioritaires) et guider finalement le missile 1 vers la cible la plus importante.

Le mode de réalisation, montré par la figure 2, du système de guidage 2 selon l'invention comporte une antenne 4 à balayage électronique émettant et recevant les signaux à hyperfréquence destinés à déceler les cibles ti, ainsi qu'un calculateur 5 et un émetteur 6 desdits signaux. Le calculateur 5 commande l'antenne 4 grâce à la liaison 7 et l'émetteur 6 grâce à la liaison 8. L'émetteur 6, travaillant par exemple en bande X ou Ku, peut être du type émetteur à impulsion (magnétron) ou du système à compression d'impulsions. Les signaux qu'il émet peuvent être cohérents ou non.

Les signaux de l'émetteur 6 sont adressés à l'antenne 4 par l'intermédiaire d'un circulateur-limiteur 9 et d'une liaison 10. En sens inverse, les signaux reçus par l'antenne 4 sont adressés par celle-ci audit circulateur-limiteur 9 à travers ladite liaison 10. On dispose ainsi d'une liaison hyperfréquence 10 unique entre l'antenne 4 et ledit circulateur-limiteur 9.

Par ailleurs, le système de guidage 2 comporte un oscillateur local 11 permettant d'effectuer la transposition des signaux hyperfréquence reçus par l'antenne 4 en signaux de moyenne fréquence, par l'intermédiaire d'un mélangeur 12. Ces signaux de moyenne fréquence sont transmises à un récepteur 13 qui lui les filtre, les détecte et les amplifie. A cet effet, le récepteur 13 peut comporter un amplificateur avec contrôle automatique de gain. Cependant, il est préférable que ledit amplificateur soit du type logarithmique afin que l'on puisse disposer d'une dynamique instantanée importante (supérieure à 70 dB).

Les signaux analogiques vidéo provenant du récepteur 13 sont transmis à un convertisseur analogique-numérique 14, qui les transforme en signaux numériques. De préférence, le convertisseur 14 est rapide (du type flash avec une fréquence d'échantillonnage supérieure à 20 MHz) et délivre un signal codé avec au moins six bits.

Ces signaux numériques sont transmis à un extracteur radar 15, qui les mémorise après avoir effectué un prétraitement (moyennage, comparaison à des seuils,...). Cet extracteur 15 peut être constitué d'une unité de traitement rapide cablée (additionneurs, comparateurs, portes logiques,...) et d'une mémoire dynamique à accès rapide.

Le calculateur 5 assure la gestion de l'ensemble du système et il exploite les données mémorisées par l'extracteur 15, avec lequel il est relié par le bus 16, afin d'effectuer les opérations de pistage et de classification conformes à l'invention. Il en résulte des ordres transmis au missile 1 et notamment aux commandes de direction 3 par l'intermédiaire d'un bus numérique 17 et des commandes destinées à l'antenne à balayage électronique 4 (par la liaison 7). Le calculateur 5 assure aussi par l'intermédiaire du bus 16 le dialogue avec le missile pendant la phase d'initialisation de l' autodirecteur. Il peut par ailleurs contrôler le fonctionnement de l'émitteur (instant de mise en émission), commande du type d'émission, etc...), par la liaison 8.

Dans le mode de réalisation montré par la figure 3, le calculateur 5 comporte une unité centrale 18, par exemple constituée par un microprocesseur de gestion à 16 ou 32 bits, qui, par l'intermédiaire d'une ligne bus 19 est en liaison avec :
- une mémoire 20, par exemple morte, contenant le logiciel et des images électroniques préenregistrées de cibles potentielles ;
- une mémoire de travail 21, par exemple vive, pour le stockage temporaire des données ;
- une unité arithmétique et logique rapide 22 ;
- un circuit d'interface 23 pour le bus 17 ;
- un circuit d'entrée-sortie 24 pour les liaisons 7 et 8 internes au système 2 ; et
- un circuit d'interface 25 avec le bus extracteur 16 reliant le calculateur 5 à l'extracteur 15.

Comme le montre la figure 4, à un instant donné, le calculateur 5 commande l'antenne 4 pour que celle-ci explore un secteur élémentaire sj du domaine d'action D, choisi parmi une pluralité p de secteurs élémentaires adjacents s1 à sp (avec j = 1,2,3,...p) recouvrant la totalité dudit domaine d'action D. De préférence, afin d'éviter autant que possible le brouillage de l'exploration de l'antenne 4, le balayage du domaine d'action D ne se fait pas dans l'ordre des secteurs de s1 vers sp, mais de façon aléatoire.

Par ailleurs, le calculateur 4 subdivise fictivement chaque secteur élémentaire sj, le long du rayon de celui-ci, en une pluralité q de zones élémentaires adjacentes zj1 à zjq recouvrant la totalité dudit secteur sj.

Ainsi, le domaine d'action D est subdivisé fictivement en une pluralité pxq de zones élémentaires zjk (avec k = 1,2,3,...,q) explorées successivement, suivant des séquences imposées le calculateur 5, par ladite antenne 4.

L'antenne 4, commandée par le calculateur 5 par la liaison 7 et alimentée par l'émetteur 6 par la liaison 10, reçoit en retour l'écho des cibles ti et, par la chaîne 9,10,12,13,14,15 et 16, cet écho est adressé au calculateur 5, qui sait ainsi dans quelle zone élémentaire zjk se trouve chaque cible ti.

Bien entendu, il est indispensable qu'à chaque instant le calculateur 5 modifie les indices j et k des zones élémentaires zjk pour tenir compte de l'avance (flèche F) et des éventuels changement de direction dudit missile 1.

L'actualisation continuelle des indices j et k en fonction de l'avance du missile est prise automatiquement en compte par le calculateur 5. De plus, comme les changements de direction du missile sont imposés à celui-ci par le système 2 (par l'intermédiaire de la liaison 17 et des commandes de direction 3) le calculateur 5 les connaît et peut modifier en continu, de façon appropriée, lesdits indices j et k en fonction desdits changements de direction.

Ainsi, à chaque instant le calculateur 5 connaît avec précision la position de chaque cible ti dans son domaine d'action D.

A ce stade de l'exploration, le calculateur 5 peut faire une présélection des cibles ti et, pour la suite du processus, ne s'intéresser par exemple qu'aux cibles dont l'amplitude de l'écho dépasse un seuil prédéterminé, c'est-à-dire aux plus grosses cibles. Ainsi, sur la figure 1 par exemple, on a supposé qu'en position (I) le système de guidage 2 a laissé volontairement sortir la cible t5 de son domaine d'action D (à travers la ligne L2), parce que l'amplitude de l'écho de cette cible t5, déterminée pour une position du missile 1 antérieure à la position (I) (et non représentée), s'était révélée inférieure audit seuil prédéterminé.

Puisque le calculateur 5 connaît à chaque instant la position de chaque cible ti, il peut suivre les déplacements desdites cibles sous l'action de leurs propres moyens de propulsion. En effet, d'un balayage au suivant effectué par l'antenne 4, une cible mobile ti passera d'une zone élémentaire zjk à une zone élémentaire adjacente ou voisine de celle-ci.

Le calculateur 5 suit donc, à l'intérieur de son domaine d'action 5, le déplacement des cibles ti, en fonction de sa propre avance et de ses propres changements de direction. Il connaît donc, à chaque instant, celles des cibles ti qui sont sur le point de sortir de son domaine d'action D à travers les lignes L1,L2,l1 et l2.

Simultanément aux opérations de détermination de position décrites ci-dessus, le calculateur 5 se livre à des opérations de classification desdites cibles ti. Pour cela, il compare les échos reçus par l'antenne 4, c'est-à-dire les images électroniques desdites cibles, à des images électroniques de cibles potentielles enregistrées dans la mémoire 20. Ces images préenregistrées sont classées par ordre de priorité décroissante.

Ainsi, à chaque instant, le calculateur 5 non seulement connaît la position de chaque cible ti, mais détermine un ordre de priorité dans la destruction desdites cibles.

Par suite, le calculateur 5 sait s'il peut ou non laisser sortir une cible de son domaine d'action. Par exemple, sur la figure 1, la position (II) du missile 1 correspond au fait que, en position (I), le système de guidage 2 a déterminé, outre les positions des cibles t1,t2,t3, et t4, un ordre de priorité selon lequel la cible t3 est la plus prioritaire. En passant de la position (I) à la position (II), le système 2 a laissé sortir les cibles t1, t2 et t4 hors du domaine d'action D.

En revanche, la position (III) de la figure 1 illustre la situation dans laquelle, en position (I) du missile, le système 2 a déterminé que la cible la plus prioritaire était la cible t4. Dans ces conditions, le système 2 a modifié la direction d'avance du missile 1 pour que cette cible t4 reste dans le domaine d'action D de celui-ci.

Cette position (III) du missile 1 illustre également le cas où, le calculateur 5 ayant déjà éliminé de son choix les cibles t1 et t2 les moins prioritaires, n'a cependant pas encore définitivement choisi entre les cibles t3 et t4. Par suite, le système de guidage 2 a communiqué au missile 1 un changement de direction permettant de maintenir, à la fois, et le plus longtemps possible, les cibles t3 et t4 dans le domaine d'action D, afin de faire bénéficier le calculateur 5 d'un temps optimal pour effectuer son choix définitif.

Lorsque la cible la plus prioritaire est déterminée définitivement, le système de guidage selon l'invention passe en phase de poursuite finale de celle-ci, avec par exemple une fréquence d'exploration par l'antenne 4 plus grande qu'en phase de guidage.

Dans le cas favorable où, grâce à la comparaison des images électroniques de la cible la plus prioritaire avec les images électroniques préenregistrées, il est possible de déterminer l'attitude de cette cible par rapport au missile, on peut choisir un point d'impact différent du point le plus brillant de la cible, par exemple selon des critères tels que ceux mentionnés ci-dessus.

## Revendications

1. Système de guidage d'un missile (1) pourvu de commandes de direction (3) et destiné à atteindre une cible choisie parmi plusieurs cibles (t1 à t5) se trouvant dans une région géographique (Z) où elles peuvent se déplacer, ce système (2) comportant :
- des moyens d'observation (4) pour explorer un domaine d'action (D) dont les limites latérales sont déterminées par les possibilités d'exploration desdits moyens d'observation et par les possibilités de manoeuvres dudit missile et dont la limite en profondeur est au plus égale à la portée maximale desdits moyens d'observation, lesdits moyens d'observations (4) explorant successivement et en permanence la totalité d'une pluralité de zones élémentaires (zjk) subdivisant fictivement la partie de ladite région géographique recouverte à chaque instant par ledit domaine d'action ;
- des moyens de calcul (5) pour le traitement des informations délivrées par lesdits moyens d'observation et pour la détermination des positions des cibles se trouvant à chaque instant dans ledit domaine d'action ;
- des moyens de mémoire (20) dans lesquels sont préenregistrées des images électroniques représentatives des cibles potentielles classées par ordre de priorité décroissante,
lesdits moyens de calcul (5) effectuant en continu la classification des cibles se trouvant dans ladite région géographique en comparant les informations électroniques de celles-ci fournies par lesdits moyens d'observation (4) avec lesdites informations préenregistrées dans lesdits moyens de mémoire (20) et lesdits moyens de calcul (5) agissant finalement sur lesdites commandes de direction (3) du missile (1) pour guider ledit missile vers la cible de plus grande priorité déterminée par ladite classification,
caractérisé en ce que lesdits moyens d'observation (4) sont du type à antenne à balayage électronique et en ce que lesdits moyens de calcul (5) sont agencés pour agir sur les commandes de direction (3) dudit missile pour faire glisser ledit domaine d'action par rapport à ladite région géographique afin de retarder la sortie, hors du domaine d'observation, desdites cibles atteignant les limites latérales de celui-ci et ainsi de pouvoir bénéficier du temps suffisant pour effectuer un choix définitif entre lesdites cibles.

2. Système selon la revendication 1,
caractérisé en ce que, préalablement à la détermination des trajectoires suivies par les cibles, lesdits moyens de calcul sont agencés pour effectuer une préclassification des cibles par ordre d'importance.

3. Système selon l'une des revendications 1 ou 2,
caractérisé en ce que lesdits moyens de calcul (5) sont agencés pour commander l'exploration de ladite antenne (4).

4. Système selon la revendication 3,
caractérisé en ce que la commande de l'exploration de ladite antenne est du type pseudo-aléatoire.

5. Système selon l'une des revendications 1 à 4,
caractérisé en ce que, au moins pour les cibles potentielles les plus prioritaires, les informations électroniques préenregistrées correspondent à plusieurs attitudes différentes desdites cibles par rapport au missile.

6. Système selon la revendication 5,
caractérisé en ce que le point d'impact final du missile sur la cible prioritaire est choisi différent du point de celle-ci le plus brillant.

7. Système selon la revendication 6,
caractérisé en ce que le point d'impact final du missile sur la cible prioritaire est défini comme le barycentre d'une pluralité de points brillants de ladite cible, les coefficients affectés à chacun de ces points brillants étant prédéterminés en fonction de ladite attitude.

8. Système selon l'une quelconque des revendications 1 à 7,
caractérisé en ce qu'il comporte un émetteur hyperfréquence (6) commandé par lesdits moyens de calcul (5) et alimentant ladite antenne (4) par l'intermédiaire d'un circulateur (9), qui, par ailleurs, adresse auxdits moyens de calcul (5) les signaux reçus desdites cibles par ladite antenne.

9. Missile,
caractérisé en ce qu'il comporte un système de guidage spécifié sous l'une quelconque des revendications 1 à 8.

## Claims

1. System for guiding a missile (1) provided with steering controls (3) and intended to reach a target chosen from several targets (t1 to t5) located in a geographical region (Z) where they may move about, this system (2) comprising :
- observation means (4) scanning a range of action (D), of which the lateral limits are determined by the possibilities of scanning of said observation means and by the manoeuvring possibilities of said missile and of which the limit in depth is at the most equal to the maximum range of said observation means, said observation means (4) scanning successively and permanently the whole of a plurality of elementary zones (zjk) fictitiously subdividing the part of said geographical region covered at each instant by said range of action ;
- computer means (5) for processing the informations delivered by said observation means and for determining the positions of the targets located at each instant in said range of action ;
- memory means (20) in which are pre-recorded the electronic images representative of potential targets classified by order of decreasing priority, said computer means (5) continuously classifying the targets located in said geographical region by comparing the electronic images thereof furnished by said observation means (4) with said pre-recorded images in said memory means (20) and said computer means (5) acting finally on said steering controls (3) to guide said missile (1) towards the target of highest priority determined by said classification,
characterized in that said observation means (4) are of the electronic scanning antenna type and in that said computer means (5) are arranged to act on the steering controls (3) of said missile to cause said range of action to slide with respect to said geographical region in order to delay the departure, out of the range of observation, of said targets reaching the lateral limits thereof and, thus, to have a sufficient time to make a final choice between said targets.

2. System according to claim 1,
characterized in that, prior to determining the trajectories followed by the targets, said computer means effect a pre-classification of the targets by order of importance.

3. System according to one of claims 1 or 2,
characterized in that said computer means (5) are arranged to control the scanning of said antenna (4).

4. System according to claim 3,
characterized in that the scanning of said antenna is controlled in pseudo-random manner.

5. System according to one of claims 1 to 4,
characterized in that, at least for the potential targets of highest priority, the pre-recorded electronic images correspond to several different attitudes of said targets with respect to the missile.

6. System according to claim 5,
characterized in that the final point of impact of the missile on the priority target is chosen to be different from the brighest point thereof.

7. System according to claim 6,
characterized in that the final point of impact of the missile on the priority target is defined as the barycentre of a plurality of bright points of said target, the coefficients allocated to each of these bright points being determined as a function of said attitude.

8. System according to anyone of claims 1 to 7,
characterized in that it comprises a V.H.F. emitter (6) controlled by said computer means (5) and supplying said antenna (4) via a circulator (9) which, furthermore, addresses to said computer means (5) the signals received from said targets by said antenna.

9. Missile,
characterized in that it comprises a guiding system of the type set forth in anyone of claims 1 to 8.

## Patentansprüche

1. Automatisches Flugkörperlenksystem (1) mit Richtungssteuereinrichtungen (3) zum Treffen eines aus mehreren Zielobjekten (t1 bis t5) gewählten Zielobjekts, die sich in einem geographischen Raum (Z) befinden, in dem sie sich bewegen, wobei das System (2)
- Beobachtungseinrichtungen (4) zum Aufklären oder Erkunden eines Aktionsbereich (D), dessen seitliche Begrenzungen durch die Aufklärungsmöglichkeiten der Beobachtungseinrichtungen sowie durch die Manövrierfähigkeit des Flugkörpers festgelegt sind und dessen Tiefenbegrenzung höchstens gleich ist der maximalen Reichweite der Beobachtungseinrichtungen (4), von denen aufeinanderfolgend und dauerhaft die Gesamtheit mehrerer Elementarzonen (zjk) überwacht werden, in die der Teil des geographischen Raums künstlich unterteilt ist, der zu jedem Zeitpunkt vom Aktionsbereich abgedeckt wird,
- Recheneinrichtungen (5) zum Verarbeiten der von den Beobachtungseinrichtungen gelieferten Daten sowie zur Bestimmung der Standorte der Zielobjekte, die zu jedem Zeitpunkt im Aktionsbereich liegen, und
- Speichereinrichtungen (20) aufweisen, in denen potentiellen Ziele darstellende und nach abnehmender Vorrangigkeit geordnete elektronische Bilder bereits vorher eingegeben wurden,
wobei die Recheneinrichtungen (5) die Einstufung der Zielobjekte, die in dem geographischen Raum liegen, durchführen, indem deren elektronischen Daten, die von den Beobachtungseinrichtungen (4) geliefert werden, mit den vorher in die Speichereinrichtungen (20) eingegebenen Daten verglichen werden, und die Recheneinrichtungen (5) letztlich auf die Richtungssteuereinrichtungen (3) des Flugkörpers (1) einwirken, den Flugkörpers auf das Zielobjekt der von der Einstufung bestimmten höchsten Vorrangigkeit zu leiten, dadurch **gekennzeichnet,** daß die Beobachtungseinrichtungen (4) ausgeführt sind als elektronische Strahlschwenkungsantenne und daß die Recheneinrichtungen (5) zum Einwirken auf die Richtungssteuereinrichtungen (3) des Flugkörpers veranlaßt werden, den Aktionsbereich gegenüber dem geographischen Raum verschiebbar zu machen, um das Verlassen der Zielobjekte aus dem Beobachtungsbereich, die die seitlichen Grenzen dieses Bereichs erreichen, zu verzögern und daß dadurch ausreichend Zeit genutzt werden kann, eine definitive Wahl zwischen den Zielobjekten zu treffen.

2. System nach Anspruch 1, dadurch **gekennzeichnet,** daß vor der Bestimmung der von den Zielobjekten gefolgten Bahnen die Berechnungseinrichtungen veranlaßt werden, eine Voreinstufung der Zielobjekte nach der Folge ihrer Wichtigkeit vorzunehmen.

3. System nach einem der vorhergehenden Ansprüche 1 oder 2, dadurch **gekennzeichnet,** daß die Berechnungseinrichtungen (5) die Steuerung der von der Antenne (4) durchzuführende Aufklärung veranlassen.

4. System nach Anspruch 3, dadurch **gekennzeichnet,** daß die Steuerung der von der Antenne durchzuführenden Aufklärung pseudozufällig erfolgt.

5. System nach einem der vorhergehenden Ansprüche 1 bis 4, dadurch **gekennzeichnet,** daß zumindest für die potentiellen Zielobjekte höchster Vorrangigkeit die vorher eingegebenen elektronischen Daten mehreren unterschiedlichen Fluglagen der Zielobjekte gegenüber dem Flugkörper entsprechen.

6. System nach Anspruch 5, dadurch **gekennzeichnet,** daß die endgültige Einschlagstelle des Flugkörpers auf das vorrangige Zielobjekt abweichend von dessen leuchtendster Stelle gewählt wird.

7. System nach Anspruch 6, dadurch **gekennzeichnet,** daß die endgültige Einschlegstelle des Flugkörpers auf das vorrangige Zielobjekt als der Massenmittelpunkt mehrerer leuchtender Stellen des Zielobjekts festgelegt wird, wobei die jeder dieser leuchtenden Stellen zugewiesenen Koeffizienten in Abhängigkeit von der Fluglage vorbestimmt sind.

8. System nach einem der vorhergehenden Ansprüche 1 bis 7, **gekennzeichnet** durch einen hyperfrequenten Sender (6), der von den Recheneinrichtungen (5) gesteuert wird und über einen Zirkulator (9) die Antenne (4) steuert, der dabei die von den Zielobjekton über die Antenne empfangenen Signale an die Recheneinrichtungen (5) adressiert.

9. Flugkörper **gekennzeichnet** durch ein in den vorstehenden Ansprüchen 1 bis 8 angegebenes Flugkörperlenksystem.
